# EUROPÄISCHE PATENTSCHRIFT

(11) **EP 2 683 612 B1**
(45) Veröffentlichungstag und Bekanntmachung des Hinweises auf die Patenterteilung: **29.06.2016**
(21) Anmeldenummer: 12706568.8
(22) Anmeldetag: 28.02.2012
(51) Int. Cl.: B65B 5/00

(54) **VERFAHREN UND VORRICHTUNG ZUR PRÜFUNG DER ORDNUNGSGEMÄSSEN FUNKTIONSFÄHIGKEIT EINES AUFZUGS**
METHOD AND DEVICE FOR TESTING THE PROPER WORKING ORDER OF AN ELEVATOR
PROCÉDÉ ET DISPOSITIF PERMETTANT DE CONTRÔLER LE BON FONCTIONNEMENT D'UN ASCENSEUR

(30) Priorität: 07.03.2011 DE 102011005205; 20.05.2011 DE 102011076241
(43) Veröffentlichungstag der Anmeldung: 15.01.2014
(73) Patentinhaber: DEKRA e.V., 70565 Stuttgart (DE)
(72) Erfinder: GEHRKE, Matthias, 90427 Nürnberg (DE)
(74) Vertreter: Spachmann, Holger
(86) Internationale Anmeldenummer: PCT/EP2012/053353
(87) Internationale Veröffentlichungsnummer: WO 2012/119889

(56) Entgegenhaltungen:
- EP-A1- 1 749 781
- EP-A1- 2 221 268
- WO-A2-2009/150251
- JP-A- 11 043 270
- US-A1- 2007 215 413
- US-A1- 2009 166 133

## Beschreibung

Die Erfindung betrifft ein Verfahren und eine Vorrichtung zur Prüfung der ordnungsgemäßen Funktionsfähigkeit eines Aufzugs.

Die DE 10 2009 026 992 A1 offenbart ein Verfahren zur Prüfung der ordnungsgemäßen Funktionsfähigkeit eines Aufzugs. Dabei wird zur Prüfung einer Treibfähigkeit einer Treibscheibe ein Fahrkorb aufwärts bewegt und dabei eine Bremseinrichtung ausgelöst. Gleichzeitig wird ein Abstand des Fahrkorbs gegenüber einem festen Messpunkt in Abhängigkeit der Zeit mittels eines optischen Distanzsensors gemessen. Aus den damit gemessenen Messwerten wird sodann die Treibfähigkeit der Treibscheibe ermittelt.

Die DE 10 2006 042 909 A1 offenbart ein weiteres Verfahren zur Bestimmung der Treibfähigkeit einer Treibscheibe. Dabei wird zur Ermittlung der Treibfähigkeit eine beim Abbremsen des Fahrkorbs bei Aufwärtsfahrt auftretende Bremsbeschleunigung ermittelt. Zu diesem Zweck sind am Fahrkorb und an der Treibscheibe Sensoren zur Erfassung der Bremsbeschleunigung angebracht. Die damit gemessenen, die Bremsbeschleunigung wiedergebenden Messewerte werden unmittelbar zur Ermittlung der Treibfähigkeit verwendet. - Aus den gemessenen Werten der Bremsbeschleunigung kann keine exakte Fahrkurve des Fahrkorbs erstellt werden.

Die G 89 04 375 U1 offenbart eine Vorrichtung zum Erfassen von physikalischen Kenngrößen bei einem Aufzug. Dabei ist an einer Treibscheibe ein Wegstreckenaufnehmer vorgesehen, welcher mit einer Auswerteeinheit verbunden ist. Der Wegstreckenaufnehmer weist eine Lochscheibe und wenigstens eine die Lochscheibe abtastende Lichtschranke auf. Ferner ist ein Kraftmesssignalgeber vorgesehen, mit dem die durch einen Seilzug übertragenen, den Bewegungsablauf des Fahrkorbs bestimmenden Kräfte ermittelbar sind. Mittels des Kraftmesssignalgebers lässt sich insbesondere die Treibfähigkeit der Treibscheibe ermitteln. - Die vorgeschlagene Vorrichtung ist fester Bestandteil des Aufzugs. Deren Herstellung ist aufwändig. Sie eignet sich nicht zur Prüfung der ordnungsgemäßen Funktionsfähigkeit eines Aufzugs durch ein unabhängiges Prüfunternehmen.

Die JP 11 043270 A offenbart ein Verfahren zur Prüfung der ordnungsgemäßen Funktionsfähigkeit eines Aufzugs unter Verwendung einer Beschleunigungsmesseinrichtung.

Die EP 1 749 781 A1 offenbart eine Vorrichtung mit einer Beschleunigungsmesseinrichtung, einer optischen Abstandsmesseinrichtung, und einer Auswerteeinrichtung als Teil einer Überwachungseinrichtung zur Erkennung von Seilschlupf.

Aufgabe der Erfindung ist es, die Nachteile nach dem Stand der Technik zu beseitigen. Es soll insbesondere ein Verfahren angegeben werden, welches mit möglichst geringem Aufwand die Prüfung der ordnungsgemäßen Funktionsfähigkeit eines Aufzugs ermöglicht. Nach einem weiteren Ziel der Erfindung soll eine möglichst einfach und kostengünstig ausgestaltete Vorrichtung zur Durchführung des Verfahrens angegeben werden.

Diese Aufgabe wird durch die Merkmale der Ansprüche 1, 11 und 17 gelöst. Zweckmäßige Ausgestaltungen der Erfindung ergeben sich aus den Merkmalen der Ansprüche 2 bis 10 und 12 bis 16.

Nach Maßgabe der Erfindung wird zur Prüfung der ordnungsgemäßen Funktionsfähigkeit eines Aufzugs ein Verfahren mit folgenden Schritten vorgeschlagen:
Vorsehen einer Beschleunigungsmesseinrichtung an einem in einer z-Richtung bewegbaren Fahrkorb des Aufzugs, wobei mit der Beschleunigungsmesseinrichtung eine Beschleunigung des Fahrkorbs in z-Richtung in Abhängigkeit der Zeit messbar ist, Vorsehen einer optischen Abstandsmesseinrichtung zum Messen eines Abstands des Fahrkorbs oder des Gegengewichts gegenüber einem festen Punkt in Abhängigkeit der Zeit,
gleichzeitiges Erfassen von mit der Beschleunigungsmesseinrichtung gemessenen ersten Werten und von mit der ersten Abstandsmesseinrichtung gemessenen zweiten Werten, und
Herstellen einer die Bewegung des Fahrkorbs wiedergebenden Fahrkurve unter Verwendung der ersten und der zweiten Werte.
Im Sinne der vorliegenden Erfindung wird unter dem Begriff "z-Richtung" allgemein die Bewegungsrichtung des Fahrkorbs verstanden. Eine x- und y-Richtung spannen eine senkrecht zur z-Richtung verlaufende Ebene auf.

Unter einem "festen Punkt" wird ein Punkt innerhalb eines Aufzugsschachts des Aufzugs verstanden. Zweckmäßigerweise handelt es sich dabei um einen Schachtboden des Aufzugsschachts. Auf dem Schachtboden kann z. B. eine Sende-/Empfangseinrichtung der optischen Abstandsmesseinrichtung abgestützt werden. Mit der Abstandsmesseinrichtung ist es möglich, schnell und exakt einen Abstand des Fahrkorbs oder Gegengewichts gegenüber dem festen Punkt über der Zeit zu messen.

Die erfindungsgemäß vorgeschlagene Kombination einer Messung des Abstands des Fahrkorbs oder des Gegengewichts über der Zeit mittels einer optischen Abstandsmesseinrichtung und der Beschleunigung des Fahrkorbs ermöglicht auf einfache, schnelle und kostengünstige Weise die Herstellung exakter Fahrkurven. Daraus können alle wesentlichen Kenngrößen ermittelt werden, welche zur Prüfung der ordnungsgemäßen Funktionsfähigkeit eines Aufzugs erforderlich sind. Die Herstellung der Fahrkurve und/oder die Ermittlung der entsprechenden Kenngrößen erfolgt zweckmäßigerweise unter Verwendung vorgegebener Algorithmen mittels eines Computers.

Nach einer vorteilhaften Ausgestaltung der Erfindung wird als Abstandsmesseinrichtung eine Laser-Abstandsmesseinrichtung verwendet. Mit einer solchen Laser-Abstandsmesseinrichtung kann mit einer hohen zeitlichen Auflösung der Abstand des Fahrkorbs oder des Gegengewichts gegenüber einem festen Punkt, beispielsweise durch Laufzeitmessung aus der Phasendifferenz, gemessen werden. Eine geeignete Laser-Abstandsmesseinrichtung ist näher in der eingangs genannten DE 10 2009 026 992 A1 beschrieben.

Mit der Beschleunigungsmesseinrichtung kann vorteilhafterweise eine Beschleunigung in x-, y- und z-Richtung in Abhängigkeit der Zeit gemessen werden. Dabei kann die Beschleunigungsmesseinrichtung auch an einer Fahrkorbtür des Fahrkorbs angebracht sein. Damit ist es möglich, auch die Bewegungen der Fahrkorbtür in Abhängigkeit des Wegs des Fahrkorbs in z-Richtung genau zu erfassen.

Nach einer weiteren vorteilhaften Ausgestaltung werden mit der Beschleunigungsmesseinrichtung die gemessenen ersten Werte als Datensatz gespeichert. Der gespeicherte Datensatz wird zweckmäßigerweise über eine an der Beschleunigungsmesseinrichtung vorgesehene Schnittstellte an ein Auswertegerät übermittelt. D. h. bei der vorgeschlagenen Beschleunigungsmesseinrichtung handelt es sich vorteilhafterweise um eine autonome Einheit, welche Beschleunigungssensoren, einen Prozessor, eine Echtzeituhr, einen Speicher, eine Schnittstelle und eine Batterie umfassen kann. Die damit aufgezeichneten Datensätze können nach Beendigung eines vorgegebenen Bewegungsablaufs des Fahrkorbs an das Auswertegerät, beispielsweise einen Computer, übertragen und dort mit einem geeigneten Programm weiterverarbeitet werden.

Zur Durchführung des erfindungsgemäßen Verfahrens kann auf herkömmlich verfügbare Beschleunigungsmesseinrichtungen zurückgegriffen werden. Beispielsweise eignet sich das Produkt "USB Accelerometer Model X6-2" der Firma Gulf Coast Data Concepts, LLC, Waveland, MS 39576, US.

Wegen der erfindungsgemäß vorgeschlagenen Kombination einer Abstandsmessung mit einer Beschleunigungsmessung können die ersten Werte unter Verwendung der zweiten Werte korrigiert werden. Zur Korrektur der ersten Werte, insbesondere der die Beschleunigung in z-Richtung betreffenden ersten Werte, wird nach einer vorteilhaften Ausgestaltung aus den zweiten Werten zumindest eine Integrationskonstante berechnet. Damit können Fehler vermieden werden, welche durch eine ungenaue oder sich im Laufe der Messung der ersten Werte ändernde Integrationskonstante bedingt sind. Infolgedessen kann mit dem vorgeschlagenen Verfahren eine besonders exakte Fahrkurve angegeben werden, in der auch Informationen über den Geschwindigkeits- und/oder Beschleunigungsverlauf enthalten sein können.

Vor der Korrektur werden zweckmäßigerweise die ersten und die zweiten Werte synchronisiert. Eine solche Synchronisation ist besonders einfach möglich, wenn die Werte in Abhängigkeit von Echtzeit registriert werden.

Als Fahrkurve wird zweckmäßigerweise ein Weg/Zeit- und/oder ein Geschwindigkeits/Zeit- und/oder ein Weg/Beschleunigungs-Diagramm hergestellt. Dabei können auch Bewegungen des Fahrkorbs oder der Fahrkorbtür in x- und/oder y-Richtung über dem Weg oder der Zeit ausgegeben werden. Als besonders zweckmäßig hat es sich erwiesen, im Weg/Beschleunigungs-Diagramm eine Beschleunigung des Fahrkorbs oder der Fahrkorbtür in xy-Richtung über dem Weg anzugeben. Damit kann eine Beschleunigung des Fahrkorbs oder der Fahrkorbtür in xy-Richtung in Abhängigkeit des Wegs schnell und einfach erkannt werden.

Mit dem vorgeschlagenen Verfahren ist es also in einfacher, schneller und kostengünstiger Weise möglich, Störungen im Betriebsablauf eines Aufzugs zu detektieren und zu lokalisieren. Ferner kann ermittelt werden, an welchem Ort, bei welcher Geschwindigkeit und/oder Beschleunigung eventuelle Störungen oder Abweichungen von einem vorgegebenen Bewegungsablauf auftreten. Das macht eine schnelle, einfache und kostengünstige Diagnose des Bewegungsablaufs oder von Fehlern beim Betrieb eines Aufzugs möglich.

Nach weiterer Maßgabe der Erfindung wird eine Vorrichtung zur Prüfung der ordnungsgemäßen Funktionsfähigkeit eines Aufzugs vorgeschlagen, umfassend:
eine Beschleunigungsmesseinrichtung, mit der eine Beschleunigung des Fahrkorbs in Abhängigkeit der Zeit messbar ist und mit der damit gemessene erste Werte speicherbar sind,
eine optische Abstandsmesseinrichtung, mit der ein Abstand eines Fahrkorbs oder eines Gegengewichts gegenüber einem festen Punkt in Abhängigkeit der Zeit messbar ist und mit der damit gemessene zweite Werte speicherbar sind, und
eine Auswerteeinrichtung mit einem Programm zur Auswertung der von der Beschleunigungsmesseinrichtung und der Abstandsmesseinrichtung übermittelten ersten und zweiten Werte gemäß dem erfindungsgemäßen Verfahren.

Die vorgeschlagene Vorrichtung lässt sich einfach und kostengünstig herstellen. Eine geeignete Abstandsmesseinrichtung sowie eine Beschleunigungsmesseinrichtung sind herkömmlich verfügbar. Als Auswerteeinrichtung kann beispielsweise ein relativ preisgünstig verfügbarer Laptop verwendet werden.

Nach einer vorteilhaften Ausgestaltung der Erfindung handelt es sich bei der optischen Abstandsmesseinrichtung um eine Laser-Abstandsmesseinrichtung. Bei einer solchen Laser-Abstandsmesseinrichtung wird beispielsweise ein Sendelichtstrahl mit einer vorgegebenen Frequenz moduliert. Der Sendelichtstrahl kann von einem am Fahrkorb angebrachten Reflektor auf einen Empfänger reflektiert werden. Dort kann aus der Phasenverschiebung zwischen Sende- und Empfangslichtstrahl die Lichtlaufzeit ermittelt und daraus wiederum ein Abstand zwischen der, vorzugsweise den festen Punkt bildenden, Abstandsmesseinrichtung und dem Fahrkorb ermittelt werden.

Nach einer weiteren, besonders vorteilhaften Ausgestaltung ist die Beschleunigungsmesseinrichtung mit einer Befestigungsvorrichtung, vorzugsweise einem Magnet, versehen. Das ermöglicht eine einfache Anbringung der Beschleunigungsmesseinrichtung am Fahrkorb, an einer Fahrkorbtür des Fahrkorbs oder auch am Gegengewicht.

Nach einer weiteren Ausgestaltung der Erfindung umfasst die Beschleunigungsmesseinrichtung zur Stromversorgung eine Batterie oder einen Akku. Die Beschleunigungsmesseinrichtung ist zweckmäßigerweise also netzunabhängig. Sie kann als handliches, mobiles Modul ausgeführt sein, welches einfach und schnell mittels eines Magneten z. B. am Fahrkorb angebracht werden kann.

Die Beschleunigungsmesseinrichtung kann ferner mit einer USB-, IR- oder Bluetooth-Schnittstelle versehen sein. Das ermöglicht eine einfache und schnelle Übertragung von mit der Beschleunigungsmesseinrichtung gemessenen Messwerten bzw. Datensätzen an die Auswerteeinrichtung.

Mit der Beschleunigungsmesseinrichtung sind zweckmäßigerweise Beschleunigungen in x-, y- und z-Richtung messbar. Das ermöglicht insbesondere auch eine Detektion von Beschleunigungen des Fahrkorbs oder einer Fahrkorbtür des Fahrkorbs in der xy-Ebene in Abhängigkeit des Wegs und/oder der Zeit.

Nach weiterer Maßgabe der Erfindung wird ein Aufzug mit einer erfingundgsgemäßen Vorrichtung vorgeschlagen, wobei die Beschleunigungsmesseinrichtung am Fahrkorb, insbesondere an einer Fahrkorbtür des Fahrkorbs angebracht ist. Bei einer Anbringung der Beschleunigungsmesseinrichtung an der Fahrkorbtür ist es möglich, genau die Bewegungen der Fahrkorbtür in Abhängigkeit der Position des Fahrkorbs in z-Richtung zu erfassen. Damit kann die erfindungsgemäße Vorrichtung sowohl zur Erkennung von Fehlern beim Betrieb eines Aufzugs als auch als Entwicklungshilfsmittel bei der Entwicklung neuer Aufzüge verwendet werden.

Nachfolgend wird ein Ausführungsbeispiel der Erfindung anhand der Zeichnungen näher erläutert. Es zeigen:
- Fig. 1: eine schematische Ansicht eines Aufzugs,
- Fig. 2: eine erste Fahrkurve und
- Fig. 3: eine zweite Fahrkurve.

Bei dem in Fig. 1 gezeigten Aufzug ist über eine Treibscheibe 1 ein Tragseil 2 geführt, an dessen einem Ende ein Fahrkorb 3 und an dessen anderem Ende ein Gegengewicht 4 angebracht sind. Mit dem Bezugszeichen 5 ist eine, z. B. nach Art eines "USB-Sticks" ausgeführte, Beschleunigungsmesseinrichtung bezeichnet, welche, beispielsweise mittels eines Magneten, an einer Decke des Fahrkorbs 3 befestigt ist.

Auf einem Schachtboden 6 eines hier nicht näher gezeigten Aufzugsschachts ist eine Laser-Abstandsmesseinrichtung 7 abgestützt, deren Sende-/Empfangslichtstrahlen mit dem Bezugszeichen 8 bezeichnet sind. Die Laser-Abstandsmesseinrichtung 7 ist mit einer, hier als Laptop ausgestalteten, Auswerteeinrichtung 9 verbunden.

Bei der Beschleunigungsmesseinrichtung 5 handelt es sich beispielsweise um eine herkömmliche autarke Beschleunigungsmesseinrichtung 5 bzw. einen sogenannten Datenlogger, mit der jeweils Beschleunigungen in x-, y- und z-Richtung über der Zeit messbar sind. Eine derartige Beschleunigungsmesseinrichtung 5 umfasst Beschleunigungssensoren, eine Echtzeituhr, einen Prozessor, eine Stromquelle, eine Speichereinheit sowie eine Schnittstelle zur Übertragung eines Datensatzes. Anstelle der Schnittstelle kann auch eine Speicherkarte vorgesehen sein, auf welcher der Datensatz aufgezeichnet wird. Nach Beendigung einer Messsequenz kann die Speicherkarte entnommen und zur Datenübertragung mit dem Auswertegerät verbunden werden.

Zur Prüfung der ordnungsgemäßen Funktionsfähigkeit eines Aufzugs wird wie folgt vorgegangen:
Zunächst wird der Beschleunigungssensor am Fahrkorb 3 angebracht. Ferner wird die Abstandsmesseinrichtung 7 zweckmäßigerweise auf dem Schachtboden 6 abgestützt. Deren Sende-/Empfangslichtstrahlen 8 werden auf einen am Boden des Fahrkorbs 3 angebrachten Reflektor (hier nicht gezeigt) gerichtet. Die auf dem Schachtboden 6 abgestützte Abstandsmesseinrichtung 7 bildet in diesem Fall einen festen Punkt gegenüber dem ein Abstand des Fahrkorbs 3 über der Zeit gemessen wird.

Nachfolgend werden nach einem vorgegebenen Protokoll bestimmte Bewegungsabläufe des Fahrkorbs 3 durchgeführt. Nach Beendigung der Bewegungsabläufe wird die Beschleunigungsmesseinrichtung 5 vom Fahrkorb 3 entfernt. Die darin gespeicherten Datensätze werden an die Auswerteeinrichtung 9 übertragen.

Fig. 2 zeigt Fahrkurven, welche in herkömmlicher Art ausschließlich auf der Grundlage von mit der Beschleunigungsmesseinrichtung 5 gewonnenen ersten Werten hergestellt worden sind. Eine erste Kurve A gibt eine aus den ersten Werten abgeleitete Geschwindigkeit des Fahrkorbs 3 über der Zeit wieder. Eine zweite Kurve B gibt den aus der Kurve A ermittelten Weg des Fahrkorbs 3 über der Zeit wieder.

Die erste Kurve A wird durch Integration der ersten Werte gewonnen. Sie zeigt nachteiligerweise eine Drift bezüglich ihrer Nulllage. Die zweite Kurve B wird durch zweifache Integration der ersten Werte gewonnen. Mangels genauer Kenntnis der Integrationskonstanten und/oder deren Änderung während der Messung ergibt sich insbesondere für die zweite Kurve B ein gegenüber der Realität erheblich verfälschter Verlauf.

In Fig. 3 gibt eine korrigierte erste Kurve Ak eine Geschwindigkeit des Fahrkorbs 3 über der Zeit und eine korrigierte zweite Kurve Bk den Weg des Fahrkorbs 3 über der Zeit wieder. Zur Herstellung der korrigierten ersten Kurve Ak ist wiederum von den mit der Beschleunigungsmesseinrichtung 5 gemessenen ersten Werten ausgegangen worden. Mit der Abstandsmesseinrichtung 7 sind zweite Werte gemessen worden, welche den Abstand des Fahrkorbs 3 gegenüber der Abstandsmesseinrichtung 7 über der Zeit wiedergeben. Auf der Grundlage der zweiten Werte ist eine Integrationskontante ermittelt worden, mittels derer die ersten Werte korrigiert worden sind. Auf der Grundlage der korrigierten ersten Werte ist die korrigierte erste Kurve Ak hergestellt worden. Wie aus Fig. 3 ersichtlich ist, zeigt die die Geschwindigkeit über der Zeit wiedergegebene korrigierte erste Kurve Ak keine Drift bezüglich ihrer Nulllage mehr. - Bei der vorgeschlagenen Ausgestaltung kann eine Abstandsmesseinrichtung 7 verwendet werden, welche die zweiten Werte mit einer geringeren zeitlichen Auflösung misst, als die Beschleunigungsmesseinrichtung 5. Es kann als Abstandsmesseinrichtung 7 eine relativ preisgünstig verfügbare Laser-Abstandsmesseinrichtung verwendet werden.

Die durch Integration der korrigierten ersten Werte sich ergebende korrigierte zweite Kurve Bk gibt den Weg des Fahrkorbs 3 über der Zeit wieder. Die korrigierte zweite Kurve Bk entspricht - wie aus einem Vergleich der Fig. 3 mit der Fig. 2 ohne weiteres ersichtlich ist - den tatsächlichen Gegebenheiten. Jedes Plateau in der korrigierten zweiten Kurve Bk entspricht dem Halt des Fahrkorbs 3 in einem Stockwerk. Die Plateaus sind in Fig. 3 symmetrisch zueinander angeordnet, was einer Auf- und Abwärtsfahrt des Fahrkorbs 3 mit Halt in vorgegebenen Stockwerken entspricht. Die korrigierte erste Kurve Ak korreliert präzise mit der korrigierten zweiten Kurve Bk.

Obwohl es in den Figuren nicht gezeigt ist, kann insbesondere die in Fig. 3 gezeigte korrigierte zweite Kurve Bk zusätzlich mit Kurven korreliert sein, welche die Bewegung des Fahrkorbs 3 oder einer Fahrkorbtür in x- und/oder y-Richtung widergeben. Damit kann beispielsweise festgestellt werden, ob eine Fahrkorbtür bereits vor Erreichen eines vorgegebenen Stockwerks öffnet und bejahendenfalls, in welchem Abstand vor dem Erreichen des vorgegebenen Stockwerks der Öffnungsvorgang beginnt.

### Bezugszeichenliste

- 1: Treibscheibe
- 2: Tragseil
- 3: Fahrkorb
- 4: Gegengewicht
- 5: Beschleunigungsmesseinrichtung
- 6: Schachtboden
- 7: Abstandsmesseinrichtung
- 8: Sende-/Empfangslichtstrahl
- 9: Auswerteeinrichtung

- A: erste Kurve
- B: zweite Kurve
- Ak: korrigierte erste Kurve
- Bk: korrigierte zweite Kurve

## Patentansprüche

1. Verfahren zur Prüfung der ordnungsgemäßen Funktionsfähigkeit eines Aufzugs mit folgenden Schritten:
Vorsehen einer Beschleunigungsmesseinrichtung (5) an einem in einer z-Richtung bewegbaren Fahrkorb (3) des Aufzugs, wobei mit der Beschleunigungsmesseinrichtung (5) eine Beschleunigung des Fahrkorbs (3) in z-Richtung in Abhängigkeit der Zeit messbar ist,
Vorsehen einer optischen Abstandsmesseinrichtung (7) zum Messen eines Abstands des Fahrkorbs (3) oder des Gegengewichts (4) gegenüber einem festen Punkt in Abhängigkeit der Zeit,
gleichzeitiges Erfassen von mit der Beschleunigungsmesseinrichtung (5) gemessenen ersten Werten und von mit der Abstandsmesseinrichtung (7) gemessenen zweiten Werten,
Korrigieren der ersten Werte unter Verwendung der zweiten Werte, und
Herstellen einer die Bewegung des Fahrkorbs (3) wiedergebenden Fahrkurve (Ak, Bk) unter Verwendung der korrigierten ersten Werte und der zweiten Werte.

2. Verfahren nach Anspruch 1, wobei als Abstandsmesseinrichtung (7) eine Laser-Abstandsmesseinrichtung verwendet wird.

3. Verfahren nach Anspruch 1 oder 2, wobei mit der Beschleunigungsmesseinrichtung (5) eine Beschleunigung der Fahrkorbs (3) oder des Gegengewichts (4) in x-, y- und/oder z-Richtung in Abhängigkeit der Zeit gemessen wird.

4. Verfahren nach einem der vorgenannten Ansprüche, wobei die Beschleunigungsmesseinrichtung (5) an einer Fahrkorbtür des Fahrkorbs (3) angebracht ist.

5. Verfahren nach einem der vorhergehenden Ansprüche, wobei mit der Beschleunigungsmesseinrichtung (5) die gemessen ersten Werte als Datensatz gespeichert werden.

6. Verfahren nach Anspruch 5, wobei der gespeicherte Datensatz über eine an der Beschleunigungsmesseinrichtung (5) vorgesehene Schnittstelle an ein Auswertegerät übermittelt wird.

7. Verfahren nach einem der vorhergehenden Ansprüche, wobei zur Korrektur der ersten Werte aus den zweiten Werten zumindest eine Integrationskonstante berechnet wird.

8. Verfahren nach einem der vorhergehenden Ansprüche, wobei vor der Korrektur die ersten und die zweiten Werte synchronisiert werden.

9. Verfahren nach einem der vorhergehenden Ansprüche, wobei als Fahrkurve (Ak, Bk) ein Weg/Zeit- und/oder ein Geschwindigkeits/Zeit- und/oder ein Weg/Beschleunigungs-Diagramm hergestellt wird.

10. Verfahren nach einem der vorhergehenden Ansprüche, wobei im Weg/Beschleunigungs-Diagramm eine Beschleunigung des Fahrkorbs (3) oder der Fahrkorbtür in xy-Richtung über dem Weg ausgegeben wird.

11. Vorrichtung zur Prüfung der ordnungsgemäßen Funktionsfähigkeit eines Aufzugs umfassend:
eine Beschleunigungsmesseinrichtung (5), mit der eine Beschleunigung des Fahrkorbs (3) in Abhängigkeit der Zeit messbar ist und mit der damit gemessene erste Werte speicherbar sind,
eine optische Abstandsmesseinrichtung (7), mit der ein Abstand eines Fahrkorbs (3) oder eines Gegengewichts (4) gegenüber einem festen Punkt in Abhängigkeit der Zeit messbar ist und mit der damit gemessene zweite Werte speicherbar sind, und
eine Auswerteeinrichtung (9) mit einem Programm zur Auswertung der von der Beschleunigungsmesseinrichtung (5) und der Abstandsmesseinrichtung (7) übermittelten ersten und zweiten Werte,
**dadurch gekennzeichnet, dass**
mittels des Programms die ersten Werte unter Verwendung der zweiten Werte korrigiert werden, so dass unter Verwendung der korrigierten ersten Werte und der zweiten Werte werden eine die Bewegung des Fahrkorbs (3) wiedergebenden Fahrkurve (Ak, Bk) herstellbar ist..

12. Vorrichtung nach Anspruch 11, wobei die Abstandsmesseinrichtung (7) eine Laser-Abstandsmesseinrichtung ist.

13. Vorrichtung nach Anspruch 11 oder 12, wobei die Beschleunigungsmesseinrichtung (5) mit einer Befestigungsvorrichtung, vorzugsweise einem Magnet, versehen ist.

14. Vorrichtung nach einem der Ansprüche 11 bis 13, wobei die Beschleunigungsmesseinrichtung (5) zur Stromversorgung eine Batterie oder einen Akku umfasst.

15. Vorrichtung nach einem der Ansprüche 11 bis 14, wobei zumindest eine der Abstandsmesseinrichtung (7) sowie der Beschleunigungsmesseinrichtung (5) mit einer USB- oder IR- oder Bluetooth-Schnittstelle versehen ist.

16. Vorrichtung nach einem der Ansprüche 11 bis 15, wobei mit der Beschleunigungsmesseinrichtung (5) eine Beschleunigung in x-, y- oder z-Richtung messbar ist.

17. Aufzug mit einer Vorrichtung nach einem der Ansprüche 11 bis 16, wobei die Beschleunigungsmesseinrichtung (5) am Fahrkorb (3), insbesondere an einer Fahrkorbtür des Fahrkorbs (3), angebracht ist.

## Claims

1. Method for testing the proper operational capability of an elevator having the following steps:
- provision of an acceleration measuring device (5) on an elevator car (3) movable in a Z direction of the elevator, where an acceleration of said elevator car (3) in the z direction can be measured as a function of time using said acceleration measuring device (5),
- provision of an optical distance measuring device (7) for measuring a distance of the elevator car (3) or of the counterweight (4) from a fixed point as a function of time,
- simultaneous recording of first values measured with the acceleration measuring device (5) and of second values measured with the distance measuring device (7),
- correction of the first values using the second values, and
- creation of a movement curve (Ak, Bk) reproducing the movement of the elevator car (3) using the corrected first values and second values.

2. Method according to claim 1, wherein a laser distance measuring device is used as the distance measuring device (7).

3. Method according to claim 1 or 2, wherein an acceleration of the elevator car (3) or of the counterweight (4) in the x, y and/or z directions is measured with the acceleration measuring device (5) as a function of time.

4. Method according to one of the aforementioned claims, wherein the acceleration measuring device (5) is attached to an elevator car door of the elevator car (3).

5. Method according to one of the preceding claims, wherein the first values measured with the acceleration measuring device (5) are saved as a data record.

6. Method according to claim 5, wherein the saved data record is transmitted to an evaluation unit via an interface provided on the acceleration measuring device (5).

7. Method according to one of the preceding claims, wherein at least one integration constant is calculated from the second values for correction of the first values.

8. Method according to one of the preceding claims, wherein the first and the second values are synchronized prior to correction.

9. Method according to one of the preceding claims, wherein a travel/time and/or a speed/time and/or a travel/acceleration graph is created as the movement curve (Ak, Bk).

10. Method according to one of the preceding claims, wherein an acceleration of the elevator car (3) or of the elevator car door in the x y direction over the distance is presented by the travel/acceleration diagram.

11. Device for testing the proper operational capability of an elevator, comprising:
- an acceleration measuring device (5) with which an acceleration of the elevator car (3) can be measured as a function of time and can be saved with the first values measured therewith,
- an optical distance measuring device (7), with which a distance of an elevator car (3) or of a counterweight (4) relative to a fixed point can be measured as a function of time and can be saved with the second values measured therewith, and
- an evaluation device (9) with a program for evaluating the first and second values transmitted by the acceleration measuring device (5) and by the distance measuring device (7),
**characterized in that**
by means of the program, the first values are corrected using the second values, such that using the corrected first values and the second values a movement curve (Ak, Bk) reproducing the movement of the elevator car (3) can be created.

12. Device according to claim 11, wherein the distance measuring device (7) is a laser measuring device.

13. Device according to claim 11 or 12, wherein the acceleration measuring device (5) is provided with a fastening device, preferably a magnet.

14. Device according to one of claims 11 to 13, wherein the acceleration measuring device (5) comprises a battery or rechargeable battery for power supply.

15. Device according to one of claims 11 to 14, wherein at least one of the distance measuring device (7) and at least one of the acceleration measuring device (5) are provided with a USB or IR or Bluetooth interface.

16. Device according to one of claims 11 to 15, wherein an acceleration in the x, y or z direction can be measured with the acceleration measuring device (5).

17. Elevator with a device according to one of claims 11 to 16, wherein the acceleration measuring device (5) is attached to the elevator car (3), in particular to an elevator car door of said elevator car (3).

## Revendications

1. Procédé permettant de contrôler le bon fonctionnement d'un ascenseur, comprenant les étapes suivantes :
- mise à disposition d'un dispositif de mesure d'accélération (5) sur une cabine (3) de l'ascenseur pouvant se déplacer dans une direction z, une accélération de la cabine (3) pouvant être mesurée en fonction du temps dans la direction z au moyen dudit dispositif de mesure d'accélération (5),
- mise à disposition d'un dispositif de mesure de distance (7) optique destiné à mesurer en fonction du temps une distance entre la cabine (3) ou le contrepoids (4) et un point fixe,
- acquisition simultanée de premières valeurs mesurées au moyen du dispositif de mesure d'accélération (5) et de secondes valeurs mesurées au moyen du dispositif de mesure de distance (7),
- correction des premières valeurs à l'aide des secondes valeurs, et
- établissement d'une courbe de déplacement (Ak, Bk) reproduisant le mouvement de la cabine (3) à l'aide des premières valeurs corrigées et des secondes valeurs.

2. Procédé selon la revendication 1, dans lequel un dispositif de mesure de distance à laser est utilisé en tant que dispositif de mesure de distance (7).

3. Procédé selon la revendication 1 ou 2, dans lequel une accélération de la cabine (3) ou du contrepoids (4) dans les directions x, y et/ou z est mesurée en fonction du temps au moyen du dispositif de mesure d'accélération (5).

4. Procédé selon l'une des revendications précédentes, dans lequel le dispositif de mesure d'accélération (5) est fixé à une porte de la cabine (3).

5. Procédé selon l'une des revendications précédentes, dans lequel les premières valeurs mesurées sont enregistrées par le dispositif de mesure d'accélération (5) sous forme d'un ensemble de données.

6. Procédé selon la revendication 5, dans lequel l'ensemble de données enregistré est transmis à un appareil d'analyse par une interface prévue sur le dispositif de mesure d'accélération (5).

7. Procédé selon l'une des revendications précédentes, dans lequel est calculée à partir des secondes valeurs au moins une constante d'intégration pour corriger les premières valeurs.

8. Procédé selon l'une des revendications précédentes, dans lequel les premières et les secondes valeurs sont synchronisées avant la correction.

9. Procédé selon l'une des revendications précédentes, dans lequel est/sont établi(s) un diagramme course/temps et/ou un diagramme vitesse/temps et/ou un diagramme course/accélération en tant que courbe de déplacement (Ak, Bk).

10. Procédé selon l'une des revendications précédentes, dans lequel une accélération de la cabine (3) ou de la porte de la cabine dans les directions x y est présentée en fonction de la course par le diagramme course/accélération.

11. Dispositif permettant de contrôler le bon fonctionnement d'un ascenseur, comprenant :
- un dispositif de mesure d'accélération (5), avec lequel une accélération de la cabine (3) peut être mesurée en fonction du temps et avec lequel les premières valeurs ainsi mesurées sont enregistrables,
- un dispositif de mesure de distance (7) optique, avec lequel une distance entre une cabine (3) ou un contrepoids (4) et un point fixe peut être mesurée en fonction du temps et avec lequel les secondes valeurs ainsi mesurées sont enregistrables, et
- un dispositif d'analyse (9) doté d'un programme permettant d'analyser les premières et secondes valeurs transmises par le dispositif de mesure d'accélération (5) et par le dispositif de mesure de distance (7),
**caractérisé en ce**
**qu'**au moyen du programme, les premières valeurs sont corrigées à l'aide des secondes valeurs de telle manière qu'à l'aide des premières valeurs corrigées et des secondes valeurs peut être établie une courbe de déplacement (Ak, Bk) reproduisant le mouvement de la cabine (3).

12. Dispositif selon la revendication 11, dans lequel le dispositif de mesure de distance (7) est un dispositif de mesure de distance à laser.

13. Dispositif selon la revendication 11 ou 12, dans lequel le dispositif de mesure d'accélération (5) est muni d'un dispositif de fixation, de préférence d'un aimant.

14. Dispositif selon l'une des revendications 11 à 13, dans lequel le dispositif de mesure d'accélération (5) comprend une batterie ou un accumulateur pour assurer l'alimentation en courant électrique.

15. Dispositif selon l'une des revendications 11 à 14, dans lequel au moins l'un des dispositifs de mesure de distance (7) ainsi qu'au moins l'un des dispositifs de mesure d'accélération (5) sont munis d'une interface USB ou IR ou Bluetooth.

16. Dispositif selon l'une des revendications 11 à 15, dans lequel une accélération dans la direction x, y ou z est mesurable au moyen du dispositif de mesure d'accélération (5).

17. Ascenseur comprenant un dispositif selon l'une des revendications 11 à 16, dans lequel le dispositif de mesure d'accélération (5) est fixé à la cabine (3), en particulier à une porte de ladite cabine (3).
